# EUROPÄISCHE PATENTSCHRIFT

(11) **EP 0 568 527 B1**
(45) Veröffentlichungstag und Bekanntmachung des Hinweises auf die Patenterteilung: **15.11.1995**
(21) Anmeldenummer: 91902407.5
(22) Anmeldetag: 26.01.1991
(51) Int. Cl.: F01L 1/02

(54) **NOCKENWELLENANTRIEB FÜR EINE V-BRENNKRAFTMASCHINE**
CAMSHAFT DRIVE UNIT FOR A V-TYPE INTERNAL-COMBUSTION ENGINE
ENTRAINEMENT D'ARBRE A CAMES POUR UN MOTEUR A COMBUSTION INTERNE EN V

(43) Veröffentlichungstag der Anmeldung: 10.11.1993
(73) Patentinhaber: Dr.Ing.h.c. F. Porsche Aktiengesellschaft, 70435 Stuttgart (DE)
(72) Erfinder: Koch, Alfred, D-7152 Weissach (DE)
(86) Internationale Anmeldenummer: EP9100151
(87) Internationale Veröffentlichungsnummer: WO9213177

(56) Entgegenhaltungen:
- EP-A- 0 406 527
- US-A- 4 957 077
- US-A- 4 966 106
- PATENT ABSTRACTS OF JAPAN vol. 14, no. 501 (M-1043) 02 November 1990, & JP-A-02 207142 (NISSAN MOTOR CO LTD) 16 August 1990

## Beschreibung

Die Erfindung betrifft einen Nockenwellenantrieb für eine V-Brennkraftmaschine gemäß dem Oberbegriff des Hauptanspruches.

Eine derartige Brennkraftmaschine ist in der US-A-4,957,077 dargestellt. Bei dieser Brennkraftmaschine sind die beiden Zylinderreihen V-förmig zueinander angeordnet, deren jeweils zwei obenliegende Nockenwellen von einer ebenfalls im Zylinderkopf angeordneten Zwischenwelle über eine Steuerkette angetrieben werden. Die Zwischenwellen werden jeweils über einen Kettentrieb von der Kurbelwelle angetrieben. Die beiden zu den Zwischenwellen im Zylinderkopf führenden Steuerketten bzw. deren Abtriebsräder auf der Kurbelwelle sind mit einem Abstand zueinander angeordnet, der etwa dem Versatz der beiden Zylinderreihen entspricht.

Weiterhin ist in der DE-33 47 638 C eine Brennkraftmaschine mit V-förmig zueinander angeordneten Zylinderreihen offenbart, deren jeweils zwei obenliegende Nockenwellen von einer einzigen, doppelreihigen Steuerkette angetrieben werden. Aufgrund der Überschneidung der Antriebsräder von je zwei benachbarten Nockenwellen und aufgrund des Versatzes der Zylinderreihen zueinander in Längsrichtung der Brennkraftmaschine können keine identischen Nockenwellen verwendet werden.

Zwei identische, um 180 ° zueinander gedrehte Zylinderköpfe bei einer V-Brennkraftmaschine zu verwenden, ist bekannt aus der DE-88 13 425 U. Aufgrund des Antriebes einer Nockenwelle jeder Zylinderreihe an einer Stirnseite der Brennkraftmaschine sind diese Nockenwellen unterschiedlich ausgeführt.

Der Erfindung liegt die Aufgabe zugrunde, einen Nockenwellenantrieb bei einer gattungsgemäßen Brennkraftmaschine zu schaffen, der eine möglichst geringe Anzahl unterschiedlicher Bauteile aufweist und dabei einen vorhandenen Bauraum optimal ausnutzt.

Die Lösung dieser Aufgabe gelingt mit den Merkmalen des Hauptanspruches. Dieser Nockenwellenantrieb ermöglicht bei Brennkraftmaschinen mit in beliebigem Winkel V-förmig zueinander angeordneten Zylinderreihen die Verwendung von identischen Nockenwellen für beide Zylinderreihen. Dieser Vorteil gilt insbesondere für Brennkraftmaschinen mit mehreren Nockenwellen pro Zylinderreihe. Auf allen Nockenwellen sind identische, als Gleichteile ausgebildete Antriebsräder angeordnet. Die Verwendung identischer Nockenwellen wird erzielt durch einen Versatz zwischen den auf der Kurbelwelle angeordneten, den Zylinderreihen zugeordneten Antriebsrädern, der dem Versatz der Zylinderreihen zueinander entspricht. In vorteilhafter Ausgestaltung der Erfindung wird der dadurch zwischen den Abtriebsrädern entstehende Bauraum auf der Kurbelwelle zur Anordnung eines Zahnrades benutzt, welches eine beabstandet zur Kurbelwelle oder eine koaxial zu diesem Zahnrad angeordnete Ölpumpe antreibt.

Die Erfindung wird anhand von Figuren beispielhaft erläutert.
Es zeigen:
- Fig. 1: eine Ansicht einer V-Brennkraftmaschine,
- Fig. 2: einen Schnitt entlang der Linie II-II gemäß Fig. 1 und
- Fig. 3: einen schematischen Schnitt entlang der Linie III-III gemäß Fig. 1.

Eine mit zwei V-förmig zueinander angeordneten Zylinderreihen 1, 2 versehene Brennkraftmaschine 3 weist eine Kurbelwelle 4 sowie den Zylinderreihen 1 bzw. 2 zugeordnete, obenliegende Nockenwellen 5, 6 bzw. 7, 8 auf.

Die beiden Zylinderreihen 1, 2 weisen in Längsrichtung L der Brennkraftmaschine 3 einen Versatz H zueinander auf. Auf einem Ende der Kurbelwelle sind ein erstes und ein zweites Abtriebsrad 9 und 10 mit einem Abstand A zueinander angeordnet, der dem Versatz H etwa gleich ist.

Die Abtriebsräder 9 bzw. 10 treiben mittels Ketten 11 bzw. 12 die Nockenwellen 5, 6 bzw. 7, 8 an. Hierzu weisen die Nockenwellen 5 bis 8 jeweils ein Antriebsrad 13 auf, welche mit einer Distanzhülse 17 versehen und als Gleichteile ausgebildet sind. Die der einen Zylinderreihe 1 zugeordneten ersten Antriebsräder 13 sind so auf den Nockenwellen 5, 6 montiert, daß die Distanzhülsen 17 dieser Zylinderreihe 1 zugewandt sind. Die Distanzhülsen 17 der zweiten Antriebsräder 13 sind von der anderen Zylinderreihe 2 abgewandt montiert, d.h. diese zweiten Antriebsräder 13 sind um 180 Grad gegenüber den ersten Antriebsräder 13 versetzt angeordnet.

Zwischen den beiden Abtriebsrädern 9, 10 ist auf der Kurbelwelle 4 als ein weiterer Abtrieb ein Zahnrad 20 angeordnet, welches einen Teil einer als Sichelpumpe ausgebildeten Ölpumpe 21 bildet. Ein Gehäuse 22 dieser Ölpumpe 21 ist koaxial zu dem Zahnrad 20 angeordnet.

## Patentansprüche

1. Nockenwellenantrieb für eine V-Brennkraftmaschine mit mindestens einer obenliegenden Nockenwelle je Zylinderreihe, wobei auf den Nockenwellen angeordnete Antriebsräder jeweils von einem auf einer Kurbelwelle drehfest angeordneten Abtriebsrad angetrieben werden, wobei ein erstes Abtriebsrad mit den Nockenwellen einer Zylinderreihe und ein zweites Abtriebsrad mit den Nockenwellen der anderen Zylinderreihe in Antriebsverbindung steht und die Abtriebsräder mit einem Abstand zueinander auf der Kurbelwelle angeordnet sind, der einem Versatz der beiden Zylinderreihen in Längsrichtung der Brennkraftmaschine etwa gleich ist, **dadurch gekennzeichnet**, daß alle Antriebsräder (13) als Gleichteile ausgebildet sind und zwischen den beiden Abtriebsrädern (9, 10) ein weiterer Abtrieb (20) angeordnet ist.

2. Antrieb nach Anspruch 1, **dadurch gekennzeichnet**, daß die Antriebsräder (13) mit einer Distanzhülse (17) versehen sind, wobei die Distanzhülsen (17) der einer Zylinderreihe (1) zugeordneten ersten Antriebsräder (13) dieser Zylinderreihe (1) zugewandt angeordnet und die Distanzhülsen (17) der zweiten Antriebsräder (13) von der anderen Zylinderreihe (2) abgewandt angeordnet sind.

3. Antrieb nach Anspruch 1, **dadurch gekennzeichnet**, daß der weitere Abtrieb (20) ein beabstandet zur Kurbelwelle (4) angeordnetes, als Ölpumpe (21) ausgebildetes Nebenaggregat antreibt.

4. Antrieb nach Anspruch 3, **dadurch gekennzeichnet**, daß koaxial zu dem weiteren Abtrieb (20) ein Gehäuse (22) der Ölpumpe (21) angeordnet ist.

## Claims

1. A camshaft drive for a V-type internal-combustion engine with at least one overhead camshaft *per* row of cylinders, wherein driving gearwheels mounted on the camshafts are each driven by a driven gearwheel mounted rotationally fixed on a crankshaft, wherein a first driven gearwheel is drivingly connected to the camshafts of one row of cylinders and a second driven gearwheel to the camshafts of the other row of cylinders, and the driven gearwheels are mounted at a distance from each other on the crankshaft, the said distance being substantially equal to an offset between the two rows of cylinders in the longitudinal direction of the internal-combustion engine, **characterized in that** all the driving gearwheels (13) are constructed as identical parts and a further take-off drive (20) is arranged between the two driven gearwheels (9, 10).

2. A drive according to Claim 1, **characterized in that** the driving gearwheels (13) are provided with a spacer sleeve (17), wherein the spacer sleeves (17) of the first driving gearwheels (13) associated with one cylinder row (1) are arranged facing towards the said cylinder row (1), and the spacer sleeves (17) of the second driving gearwheels (13) are arranged facing away from the other cylinder row (2).

3. A drive according to Claim 1, **characterized in that** the further take-off drive (20) drives a subsidiary drive unit constructed as an oil pump (21) arranged at a distance from the crankshaft (4).

4. A drive according to Claim 3, **characterized in that** a housing (22) of the oil pump (21) is arranged coaxially with the further take-off drive (20).

## Revendications

1. Entraînement d'arbre à cames pour un moteur à combustion interne en V, avec au moins un arbre à cames en tête pour chaque rangée de cylindre, des roues d'entraînement, disposées sur les arbres à cames, étant chacune entraînée par une roue menée, montée solidaire en rotation, sur un vilebrequin, une première roue menée étant reliée en entraînement aux arbres à cames d'une première rangée de cylindre et une deuxième roue menée étant reliée en entraînement aux arbres à cames de l'autre rangée de cylindre, et les roues menées étant montées sur le vilebrequin a un intervalle, l'une de l'autre, à peu près égal au décalage entre les deux rangées de cylindre, en direction longitudinale du moteur à combustion interne, caractérisé en ce que toutes les roues d'entraînement (13) sont réalisées à l'identique et qu'un autre élément mené (20) est disposé entre les deux roues d'entraînement (9, 10).

2. Entraînement selon la revendication 1, caractérisé en ce que les roues d'entraînement (13) sont pourvues d'une douille d'espacement (17), les douilles d'espacement (17) des premières roues d'entraînement (13), associées à une première rangée de cylindre (1), étant tournées vers cette rangée de cylindre (1), et les douilles d'espacement (17) des deuxièmes roues d'entraînement (13) étant disposées tournées à l'opposé de l'autre rangée de cylindre (2).

3. Entraînement selon la revendication 1, caractérisé en ce que l'élément mené supplémentaire (20) entraîne un groupe annexe, disposé à distance du vilebrequin (4) et réalisé sous forme de pompe à huile (21).

4. Entraînement selon la revendication 3, caractérisé en ce qu'un carter (22) de pompe à huile (21) est disposé coaxialement par rapport à l'élément mené supplémentaire (20).
